# EUROPÄISCHE PATENTSCHRIFT

(11) **EP 1 647 642 B1**
(45) Veröffentlichungstag und Bekanntmachung des Hinweises auf die Patenterteilung: **30.12.2009**
(21) Anmeldenummer: 05022129.0
(22) Anmeldetag: 11.10.2005
(51) Int. Cl.: E03F 5/06, E03F 5/04

(54) **Ablaufvorrichtung**
Drainage device
Dispositif d'écoulement

(30) Priorität: 13.10.2004 DE 102004049944
(43) Veröffentlichungstag der Anmeldung: 19.04.2006
(73) Patentinhaber: Dallmer GmbH & Co. KG, 59757 Arnsberg (DE)
(72) Erfinder: Dallmer, Johannes, 59757 Arnsberg (DE)
(74) Vertreter: Basfeld, Rainer

(56) Entgegenhaltungen:
- EP-A- 0 606 606
- EP-A- 0 687 784
- EP-A- 1 195 476
- GB-A- 2 388 145
- US-A- 5 458 769
- US-A- 5 971 662
- US-A- 6 014 780
- US-A1- 2003 115 814

## Beschreibung

Die vorliegende Erfindung betrifft eine Ablaufvorrichtung für den Einbau in eine Bodenöffnung eines Badezimmers oder dergleichen.

Ablaufvorrichtungen der vorgenannten Art sind aus der EP 0 687 784 A1 bekannt. Darin ist ein rinnenförmiger Ablaufkörper beschrieben, der einen nach oben offenen U-förmigen Querschnitt aufweist. Die Längsseiten des rinnenförmigen Ablaufkörpers sind mit Öffnungen für den Durchtritt von Wasser versehen. An den Innenseiten der Längsseiten des rinnenförmigen Ablaufkörpers sind höhenverstellbare Zargen angeordnet. In den Zargen sind in Längsrichtung des rinnenförmigen Ablaufkörpers zueinander beabstandete teleskopisch höhenverstellbare Stützelemente vorgesehen, durch deren Höhenverstellung die Zargen in ihrer Höhe verstellt werden können. Auf den einander zugewandten Seiten der Zargen weisen diese abgewinkelte Auflageflächen auf, auf denen ein mit Öffnungen versehener Rost aufliegen kann. Der Rost erstreckt sich zwischen den Zargen über die Länge des rinnenförmigen Ablaufkörpers.

Weitere Ablaufvorrichtungen sind aus der EP 0 606 606 A1 bekannt. Die darin beschriebenen Ablaufvorrichtungen umfassen eine Entwässerungsrinne, auf die von oben ein mit Öffnungen versehener Rost aufgebracht werden kann. Der Rost wird von mindestens zwei höhenverstellbaren Stützen abgestützt. Bei einer Ausführungsform weisen Oberteile der Stützen Auflageflächen auf, die hinsichtlich der Längsrichtung der Entwässerungsrinne jeweils beidseitig neben einer der Öffnungen des Rostes an dessen Unterseite anliegen. Dabei ist der Rost jeweils mit einem Abschnitt der Oberteile verschraubt. Bei einer anderen Ausführungsform sind jeweils Oberteile der Stützen mit dem Rost verschweißt.

Aus der US 5,458,769 sind Ablaufvorrichtungen bekannt, die jeweils eine Einlauföffnung mit einem kreisförmigen oder rechteckigen Umriss aufweisen. In der Einlauföffnung ist jeweils ein mittiges Teil angeordnet, das die Einlauföffnung auf einen schmalen umlaufenden Spalt reduziert.

Aus der EP 1 195 476 A2 ist eine höhenverstellbare beziehungsweise verkippbare Halterung eines Drainagerostes bekannt. Die Halterung umfasst einen rechteckigen Rahmen aus Winkelprofilen, auf den der Drainagerost aufgebracht werden kann. Der Rahmen wird von höhenverstellbaren Stützfüßen getragen.

Die US 6,014,780 betrifft eine Ablaufvorrichtung für eine mit einem Naturstein ausgelegte Dusche. Der Naturstein wird zumindest einseitig höhenverstellbar von einer Stütze abgestützt. Im Bereich dieser Stütze ist in der Wand ein schlitzartiger Durchbruch vorgesehen, durch den das Abwasser von dem Stein abfließen und nach unten in ein Ablaufrohr eintreten kann.

Das der vorliegenden Anmeldung zugrunde liegende Problem ist die Schaffung einer Ablaufvorrichtung der eingangs genannten Art, die einfach eingebaut werden kann.

Dies wird erfindungsgemäß durch eine Ablaufvorrichtung der eingangs genannten Art mit den kennzeichnenden Merkmalen des Anspruchs 1 erreicht. Die Unteransprüche betreffen bevorzugte Weiterbildungen der Erfindung.

Die Höhenverstellbarkeit des Abdeckelementes erlaubt eine einfache Anpassung der Höhe des Abdeckelementes an den Fliesenspiegel. Dadurch kann die obere Fläche des Abdeckelementes an unterschiedlich dicke Fliesen angepasst werden.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1a: einen Längsschnitt durch eine erste Ausführungsform einer erfindungsgemäßen Ablaufvorrichtung;
- Fig. 1b: eine Draufsicht auf die Ablaufvorrichtung gemäß Figur 1a;
- Fig. 1c: einen Schnitt gemäß den Pfeilen Ic-Ic in Figur 1a;
- Fig. 1d: eine Detailvergrößerung gemäß Id in Figur 1c;
- Fig. 2a: einen Längsschnitt durch eine zweite Ausführungsform einer erfindungsgemäßen Ablaufvorrichtung;
- Fig. 2b: eine Draufsicht auf die Ablaufvorrichtung gemäß Figur 2a;
- Fig. 2c: einen Schnitt gemäß den Pfeilen llc-llc in Figur 2a;
- Fig. 2d: eine Detailansicht gemäß IId in Figur 2c.

Aus Figur 1a bis Figur 1d ist ersichtlich, dass die erfindungsgemäße Ablaufvorrichtung eine Ablaufwanne 1 umfasst, die einen im Wesentlichen U-förmigen Querschnitt aufweist. Dabei ist das U der Ablaufwanne 1 nach oben geöffnet, so dass in der Ablaufwanne 1 Wasser beispielsweise zu einer Öffnung 6 fließen kann, durch die hindurch das Wasser in einen unterhalb der Ablaufwanne angeordneten Ablauftopf 7 gelangen kann. Dieser Ablauftopf kann wie in dem abgebildeten Ausführungsbeispiel mit einem Ablaufrohr 5 verbunden sein.

In die Ablaufwanne 1 kann von oben ein Abdeckelement 2 eingebracht sein, das in dem abgebildeten Ausführungsbeispiel ebenfalls einen U-förmigen Querschnitt aufweist. Das U des Abdeckelementes 2 ist nach unten geöffnet. Das Abdeckelement 2 weist in Querrichtung, das heißt in horizontaler Richtung senkrecht zur Längserstreckung der rinnenähnlichen Abdeckwanne 1, eine geringere Abmessung auf als die Abdeckwanne 1. Auf diese Weise entsteht beidseitig des Abdeckelementes 2 ein länglicher Schlitz 8, durch den hindurch Wasser in die Ablaufwanne 1 eintreten kann.

Das Abdeckelement 2 ist auf eine Mehrzahl von Haltemitteln 3 aufgebracht. Die Haltemittel 3 umfassen ein stempelförmiges Teil 9, das höhenverstellbar in einer Hülse 10 gehaltert ist. Die Hülse 10 kann beispielsweise auf dem Boden der Ablaufwanne 1 befestigt sein. Die Hülse 10 kann ein Innengewinde aufweisen, in die ein Stift 11 des stempelförmigen Teiles 9 mittels eines Außengewindes einschraubbar ist. Auf diese Weise kann das stempelförmige Teil 9 gegenüber der Hülse 10 höhenverstellbar sein.

Das stempelförmige Teil 9 kann einen Auflageteller 12 umfassen, der in seinen Querabmessungen in etwa dem inneren Abstand zwischen den beiden U-Schenkeln des Abdeckelementes 2 entspricht, so dass das Abdeckelement 2 vergleichsweise passend auf die Auflageteller 12 der unterschiedlichen Haltemittel 3 aufbringbar ist.

Insbesondere aus Figur 1d ist ersichtlich, dass die Ablaufwanne 1 sich nach außen in Querrichtung erstreckende kragenförmige Flansche 13 umfasst. Aus Figur 1d ist ebenfalls ersichtlich, dass die Ablaufwanne 1 in eine Öffnung 4 des die Öffnung umgebenden Bodens 14 einbringbar ist. Dabei können die Flansche 13 auf dem die Öffnung 4 umgebenden Teil des Bodens 14 aufliegen. Auf die Oberseite der Flansche 13 können mit geeigneten Klebern oder dergleichen die Fliesen 15 aufgebracht werden. Der ablaufwannenseitige Abschluss der Fliesen 15 kann durch winkelförmige Leisten 16 erzielt werden, die beispielsweise als so genannte Schlüterschienen ausgebildet sein können.

Durch die Höhenverstellbarkeit der Haltemittel 3 kann das Abdeckelement 2 höhenverstellt werden. Dadurch wird der Einbau der erfindungsgemäßen Ablaufvorrichtung deutlich vereinfacht. Die Ablaufvorrichtung kann in die Bodenöffnung 4 eingebracht werden. Daran anschließend können handelsübliche Fliesen 15 auf die Flansche 13 aufgebracht werden. Diese Fliesen können Dicken zwischen beispielsweise 5 mm und 20 mm aufweisen. Daran anschließend werden die Haltemittel 3 derart in der Höhe verstellt, dass nach Aufbringung des Abdeckelementes 2 die Oberseite des Abdeckelementes 2 mit der Oberseite der Fliesen 15 fluchtet. Falls die Ablaufwanne 1 geneigt in die Öffnung 4 eingebracht wurde, kann eine derartige unerwünschte Neigung durch eine entsprechend unterschiedliche Höhe der Haltemittel 3 ausgeglichen werden.

Figur 2a bis Figur 2d zeigen die Anbringung der Ablaufvorrichtung im Randbereich zwischen Boden 14 und Wand 17 eines Raumes. In Figur 2a bis Figur 2d sind gleiche Teile mit gleichen Bezugszeichen versehen wie in Figur 1a bis Figur 1 d.

Insbesondere aus Figur 2d ist ersichtlich, dass einer der beiden Flansche 13 sich wie in Figur 1d parallel zum Boden erstreckt, wohingegen der andere der beiden Flansche 13 von der Ablaufwanne im Wesentlichen senkrecht nach oben ragt und sich parallel zur Wand 17 erstreckt. Auch bei einer derartigen Einbausituation kann durch die höhenverstellbaren Haltemittel 3 eine optisch ansprechende Anpassung an die vorhandenen Fliesenspiegel erreicht werden.

Beispielsweise kann der Anschluss zwischen den Wandfliesen 18 und der Oberseite der Ablaufwanne 1 durch eine Silikonfuge 19 realisiert werden.

Die Ablaufwanne 1 und das Abdeckelement 2 können aus beliebigen gängigen Materialien wie Metall oder Kunststoff gefertigt sein. Anstelle eines nach unten offenen U-förmigen Abdeckelementes kann auch ein rostähnliches Teil höhenverstellbar in der Ablaufwanne 1 gehaltert sein.

Die Haltemittel 3 können derart ausgebildet sein, dass die Einbauhöhe der Ablaufwanne 1 und des Abdeckelementes 2 sehr gering ist, beispielsweise nur etwa 20 mm beträgt.

Der Schlitz 8 kann sich nicht nur in Längsrichtung zwischen Ablaufwanne 1 und Abdeckelement 2 erstrecken, sondern sich umlaufend um das Abdeckelement 2 herum erstrecken. Der Schlitz 8 kann einen optimalen Wasserdurchfluss in die Ablaufwanne 1 gewährleisten.

## Patentansprüche

1. Ablaufvorrichtung für den Einbau in eine Bodenöffnung (4) eines Badezimmers oder dergleichen, umfassend
eine längliche, in die Bodenöffnung (4) einbringbare Ablaufwanne (1), die strömungstechnisch mit einem Ablaufrohr (5) verbunden oder verbindbar ist;
mindestens ein Abdeckelement (2), das im Gebrauchszustand die Ablaufwanne (1) nach oben zumindest teilweise abdeckt;
Haltemittel (3) mit mindestens einem Auflageteller (12), die eine höhenverstellbare Halterung des mindestens einen Abdeckelements (2) ermöglichen;
wobei
zwischen dem Abdeckelement (2) und Teilen der Ablaufwanne (1) ein Schlitz (8) gebildet ist, durch den Wasser in die Ablaufwanne (1) hineinlaufen kann, und dass
der mindestens eine Auflageteller (12) passend in das Abdeckelement (2) von unten einbringbar ist.

2. Ablaufvorrichtung nach Anspruch 1, **dadurch gekennzeichnet, dass** die Haltemittel (3) in der Ablaufwanne (1) angeordnet sind.

3. Ablaufvorrichtung nach einem der Ansprüche 1 oder 2, **dadurch gekennzeichnet, dass** die Haltemittel (3) höhenverstellbar sind, wobei vorzugsweise die Höhenverstellung über ineinander greifende Gewindeteile realisiert wird.

4. Ablaufvorrichtung nach einem der Ansprüche 1 bis 3, **dadurch gekennzeichnet, dass** das Abdeckelement (2) einen nach unten offenen U-förmigen Querschnitt aufweist.

5. Ablaufvorrichtung nach Anspruch 4, **dadurch gekennzeichnet, dass** die Ausdehnung des Auflagetellers (12) in Querrichtung der Ablaufwanne (1) dem Abstand zwischen den U-Schenkeln des Abdeckelements (2) entspricht.

6. Ablaufvorrichtung nach einem der Ansprüche 1 bis 5, **dadurch gekennzeichnet, dass** der Schlitz (8) das Abdeckelement (2) umlaufend umgibt.

7. Ablaufvorrichtung nach einem der Ansprüche 1 bis 6, **dadurch gekennzeichnet, dass** die Ablaufvorrichtung mindestens einen Flansch (13) für die Auflage oder Anlage von Fliesen aufweist, der sich von der Ablaufwanne (1) weg erstreckt.

8. Ablaufvorrichtung nach Anspruch 7, **dadurch gekennzeichnet, dass** der mindestens eine Flansch (13) oder mindestens einer der Flansche (13) sich im eingebauten Zustand der Ablaufvorrichtung im wesentlichen vertikal nach oben erstreckt und zur Anlage von Wandfliesen (18) dienen kann.

9. Anordnung einer Ablaufvorrichtung in einer Öffnung eines Bodens (14), der zumindest benachbart zu der Ablaufvorrichtung mit Fliesen (15) bedeckt ist, **gekennzeichnet durch** eine Ablaufvorrichtung nach einem der Ansprüche 1 bis 8.

## Claims

1. Drainage device for installing in a floor opening (4) in a bathroom or the like, comprising:
- an elongate drain pan (1) which can be inserted into the floor opening (4) and which is flow-connected or can be flow-connected to a drainpipe (5);
- at least one cover element (2) which in its use state at least partially covers the drain pan (1) to the top;
- retaining means (3) having at least one support plate (12), these means enabling the at least one cover element (2) to be retained in a height-adjustable manner;
wherein
- a slot (8) through which water can run into the drain pan (1) is formed between the cover element (2) and parts of the drain pan (1), and wherein
- the at least one support plate (12) can be inserted into the cover element (2) from below in a fitting manner.

2. Drainage device according to Claim 1, **characterized in that** the retaining means (3) are arranged in the drain pan (1).

3. Drainage device according to either of Claims 1 and 2, **characterized in that** the retaining means (3) are height-adjustable, with the height adjustment preferably being achieved via interlocking threaded parts.

4. Drainage device according to one of Claims 1 to 3, **characterized in that** the cover element (2) has a downwardly open U-shaped cross section.

5. Drainage device according to Claim 4, **characterized in that** the extent of the support plate (12) in the transverse direction of the drain pan (1) corresponds to the distance between the U-legs of the cover element (2).

6. Drainage device according to one of Claims 1 to 5, **characterized in that** the slot (8) peripherally encloses the cover element (2).

7. Drainage device according to one of Claims 1 to 6, **characterized in that** the drainage device has at least one flange (13) for the supporting or laying of tiles that extends away from the drain pan (1).

8. Drainage device according to Claim 7, **characterized in that**, with the drainage device in the installed state, the at least one flange (13) or at least one of the flanges (13) extends substantially vertically upwards and can serve for the laying of wall tiles (18).

9. Arrangement of a drainage device in an opening in a floor (14) which is covered with tiles (15), at least adjacent to the drainage device, **characterized by** a drainage device according to one of Claims 1 to 8.

## Revendications

1. Dispositif d'écoulement à monter dans une ouverture de sol (4) d'une salle de bains ou analogue, comprenant
- une cuvette d'écoulement allongée (1) pouvant être introduite dans l'ouverture de sol (4), qui est ou peut être raccordée pour écoulement à un tuyau d'écoulement (5);
- au moins un élément de masquage (2) qui, en situation d'utilisation, masque au moins en partie vers le haut la cuvette d'écoulement (1);
- des moyens de maintien (3) avec au moins un plateau d'appui (12), qui permettent un support réglable en hauteur dudit au moins un élément de masquage (2);
dans lequel
- une fente (8) est formée entre l'élément de masquage (2) et des parties de la cuvette d'écoulement (1), à travers laquelle de l'eau peut pénétrer dans la cuvette d'écoulement (1), et
- ledit au moins plateau d'appui (12) peut être introduit par le bas en s'ajustant dans l'élément de masquage (2).

2. Dispositif d'écoulement selon la revendication 1, **caractérisé en ce que** les moyens de maintien (3) sont disposés dans la cuvette d'écoulement (1).

3. Dispositif d'écoulement selon l'une quelconque des revendications 1 ou 2, **caractérisé en ce que** les moyens de maintien (3) sont réglables en hauteur, le réglage en hauteur étant réalisé de préférence au moyen de pièces filetées s'engageant l'une dans l'autre.

4. Dispositif d'écoulement selon l'une quelconque des revendications 1 à 3, **caractérisé en ce que** l'élément de masquage (2) présente une section transversale en forme de U ouverte vers le bas.

5. Dispositif d'écoulement selon la revendication 4, **caractérisé en ce que** l'extension du plateau d'appui (12) dans la direction transversale de la cuvette d'écoulement (1) correspond à la distance entre les branches du U de l'élément de masquage (2).

6. Dispositif d'écoulement selon l'une quelconque des revendications 1 à 5, **caractérisé en ce que** la fente (8) entoure en périphérie l'élément de masquage (2).

7. Dispositif d'écoulement selon l'une quelconque des revendications 1 à 6, **caractérisé en ce que** le dispositif d'écoulement présente au moins une bride (13) pour l'appui ou la pose de carrelage, qui s'étend à partir de la cuvette d'écoulement (1).

8. Dispositif d'écoulement selon la revendication 7, **caractérisé en ce que** ladite au moins une bride (13) ou au moins une des brides (13) s'étend essentiellement verticalement vers le haut dans l'état monté du dispositif d'écoulement et peut servir d'appui pour du carrelage mural (18).

9. Agencement d'un dispositif d'écoulement dans une ouverture d'un sol (14), qui est recouvert de carrelage (15) au moins à proximité du dispositif d'écoulement, **caractérisé par** un dispositif d'écoulement selon l'une quelconque des revendications 1 à 8.
